# FASCICULE DE BREVET EUROPEEN

(11) **EP 0 056 353 B1**
(45) Date de publication et mention de la délivrance du brevet: **11.09.1985**
(21) Numéro de dépôt: 82420004.2
(22) Date de dépôt: 08.01.1982
(51) Int. Cl.: B65H 45/28, B65H 35/08, B65B 9/02, B65H 23/24

(54) **Machine automatique de coupe, de pliage et de conditionnement des feuilles de matériaux souples, débitées en bandes enroulées**
Maschine zum Schneiden, Falten und Fertigstellen von Bögen, ausgegeben aus aufgerollten Bahnen
Automatic machine for cutting, folding and preparing packages of sheets delivered from wound webs

(30) Priorité: 09.01.1981 FR 8100687
(43) Date de publication de la demande: 21.07.1982
(73) Titulaire: MABOTEX Société à responsabilité limitée, F-42100 Saint Etienne (FR)
(72) Inventeur: Marion, Louis, F-42100 Saint. Etienne (FR); Borel, André, F-42100 Saint. Etienne (FR)
(74) Mandataire: Dupuis, François

## Description

L'invention concerne une machine automatique de coupe, de pliage et de conditionnement des feuilles de matériaux souples, débitées en bandes enroulées.

Il est connu d'exécuter des compresses sous forme de bandes entroulées. Leur conditionnement s'opère soit directement par empaquetage de rouleaux de longueur déterminée, soit par pliages longitudinaux et éventuellement transversaux, des bandes coupées à la longeur désirée, puis ensachage ou emboitage des bandes pliées.

La plupart des machines employées actuellement, ne permettent pas d'obtenir un rendement satisfaisant du fait que la coupe des bandes doit s'opérer à l'arrêt. On comprend également que ces arrêts brusques et fréquents sont néfastes pour le produit qui est soumis à des tensions importantes.

Il est également connu par le brevet US.A. 1 666 086 une machine selon le préambule de la revendication 1 permettant de réaliser l'entraine- ment, la coupe et le pliage, et l'empilage automatiques et en continu de bandes, mais cela ne peut se faire avec toute l'efficacité, la fiabilité et le rendement nécessaires du fait que les bandes ne sont pas quidées de manière précise dans leur défilement et du fait que la machine ne prévoit pas des moyens de variation de vitesses efficaces.

La présente invention a pour but de remédier à ces inconvénients.

L'invention telle qu'elle est caractérisée dans les revendication, résout le problème consistant à réaliser des bandes de matériaux souples, débitées, pliées, coupées et conditionnées en continu sur une machine comprenant des moyens d'entraînement positif des bandes, des moyens de guidage à air des bandes vers des organes de coupe agissant périodiquement entre deux des moyens de pliage en épaisseur des bandes, et des dispositions de guidage et de transfert des bandes pliées et coupées vers des dispositifs d'emmagasinage, d'empilage et/ou d'ensachage; tous ces postes de travail étant commandés de manière automatique et réglable, par un moteur entraînant des variateurs de vitesse, des moyens de transmission et des moyens d'entraînement et de guidage des bandes.

Ces caractéristiques et d'autres encore ressortiront de la suite de la description.

Pour fixer l'objet de l'invention, sans toutefois le limiter, aux figures des dessins annexés:
La figure 1 est une vue générale à caractère très schématique illustrant le cheminement de la bande de matériau entre les différents postes de la machine selon l'invention.
Les figures 2, 3, et 4 sont des vues à plus grande échelle, montrant schématiquement la formation de trois plis longitudinaux sur la bande.
La figure 5 est une vue de profil de la machine, illustrant la chaîne cinématique principale.
Les figures 6 et 7 sont des vues partielles considérées respectivement suivant les flèches F1 et F2 de la figure 5.
La figure 8 est une vue de profil de la machine, illustrant la chaîne cinématique de commande des moyens de pliage et de coupe, des bandes.
Les figures 9 et 10 sont des vues partielles consisdérées respectivement suivant les flèches F3 et F4 de la figure 8.
La figure 11 est une vue en plan montrant les organes de coupe des bandes.
La figure 12 est une vue en coupe transversale, à plus grande échelle, montrant le montage et le positionnement des lames de coupe sur leurs supports.
La figure 13 est une vue partielle schématique illustrant les moyens de séparation de deux bandes successives en cours de passage dans la machine.
La figure 14 est une vue en plan correspondant à la figure 13, montrant le montage des moyens de séparation.
La figure 15 est une vue en perspective illustrant le circuit d'air pour le guidage des bandes.
Les figures 16 et 17 illustrant schématiquement les opérations d'empilage des bandes pliées.
La figure 18 est une vue de face illustrant schématiquement un exemple d'ensachage automatique des bandes pliées, associé à la machine.
La figure 19 est une vue en plan correspondant à la figure 18.

Selon la présente invention et dans l'exemple nullement limitatif illustré aux figures des dessins, on décrit tout d'abord la chaîne cinématique de la machine illustrée plus particulièrement aux figures 5, 6, 7 d'une part, et 8, 9, 10 d'autre part, pour les deux côtés du bâti.

La vitesse générale de la machine est donnée par un moteur 1 articulé en 2 à l'un des montants 3 ou bâti, et porté par une plaque de pivotement 4. La vitesse du moteur qui est transmise aux organes de la machine est variable par système vis-écrou 5 relié à un volant de manoeuvre 6, pour agir sur un variateur composé d'une poulie à diamètres variables 7, calée en bout de l'arbre de sortie du moteur 1 et reliée par courroie crantée 8, à une poulie 9 de plus grand diamètre, calée sur un arbre 10 solidaire de la partie supérieure du montant 3. Sur le même arbre 10 sont calés un pignon 11 de petit diamètre et une poulie 12. Le pignon 11 engrène avec un pignon 13 de plus grand diamètre, calé sur un arbre 14 solidaire du montant 3 sur lequel est également calée une poulie 15 qui est un des éléments d'un ensemble de transmission de mouvement constitué par une courroie crantée 33, enroulée sur des poulies 16,17,18,19, calées sur des arbres 20, 21, 22, 23, traversant les deux montants 3, 3a. Cet ensemble étant en tension réglable par une poulie-tendeur24.

La poulie 12 calée sur l'arbre 10, est reliée par courroie crantée 25, à une poulie de plus petit diamètre 26, calée sur l'arbre d'entrée d'un deuxième variateur de vitesse 27, à réglage 28, qui est solidaire du montant 3 et dont l'arbre de sortie porte une poulie de petit diamètre 29, reliée par courroie crantée 30 à une poulie de grand diamètre 31, calée sur un arbre 32 traversant les montants 3, 3a. Tous ces éléments ressortent bien des figures 5, 6 et 7 des dessins.

L'arbre 32 reçoit à son autre extrémité extérieure au montant 3a, une poulie 34 chargée de transmettre par courroie crantée 35, le mouvement donné par l'arbre 32, à trois poulies 36, 37, 38, tournant sur des axes 39,40,41, fixés au montant 3a. Les trois poulies précitées présentent sur leur face interne, des profils en creux formant came, pour coopérer avec des galets 42 ou moyens similaires, portés par des leviers 43 et des biellettes 44, reliées aux arbres 39, 40, 41, comme on le voit mieux aux figures 2, 3 et 4. La position des galets 42 dans les cames, peut être réglée par vernier 45 pour ajuster précisément la commande en fonction des plis désirés dans la bande de matériau, qui sont effectués, dans les conditions exposées ci-après, par des tôles ou plieurs proprement dits 46, 47, 48, portés en bout des biellettes 44.

La courroie crantée 35 s'enroule encore sur une poulie-tendeur49 puis sur une poulie 50 axée par rapport au montant 3a et dont la face interne porte un bossage 50a convenablement profilé pour passer à chaque tour sous un levier 51 articulé en 52 au montant 3a et dont l'autre extrémité en forme de fourchette 51a, s'insère entre deux éléments d'un embrayage à cônes 53, comme il ressort des figures 8 et 10.

On comprend que lorsque le levier 51 est déplacé par le bossage 50a, l'embrayage 53 est tiré vers l'extérieur de son arbre-support qui est l'arbre 20, commandé de l'autre côté par une poulie 16.

Dans cette position, un pignon 53a de l'embrayage peut engrèner avec un autre pignon 54 porté à une extrémité d'un arbre 55 solidaire du montant 3a et dont l'autre extrémité intérieure aux deux montants, reçoit un autre pignon similaire 56 qui peut entraîner à son tour deux pignons en prise directe 57, 58, calés en bout de deux cylindres 59, 60 portés par des flasques 61 solidaires des montants.

Les cylindres 59, 60 reçoivent sur toute leur longeur, des lames de coupe flexibles 62 qui sont engagées dans des fentes hélicoïdales 59a, 60a des cylindres, et maintenues fermement au fond de leur fente, par des cales hélicoïdales de même pas, 63, mises en pression contre les lames, par des coins multiples 64 logés dans des chambrages 59b, 60b des cylindres et fixés par vis 65, comme on le voit bien à la figure 12. A noter que les vis 65 traversent des écrous 66 rendus solidaires des coins 64, pour assurer la remontée desdits coins, au démontage.

Un des deux cylindres de coupe présente intérieurement une barre de torsion précontrainte, dont on voit le boîtier de réglage 67, à la figure 11, destinée à maintenir en pression la lame dudit cylindre contre l'autre lame, pendant toute la durée de la coupe. En position d'attente ou de repos des cylindres (lorsque l'embrayage 53 n'agit pas), l'arbre de torsion est calé en arrière sur une butée interne. L'autre cylindre de coupe présente à une extrémité, un galet 68 en contact avec une came 69 du premier cylindre, au début du contact des deux lames (comme illustré figure 11). Ensuite, lorsque les deux lames sont en contact continu pendant toute la coupe, le galet 68 échappe de la came.

A noter que pour effecteur une coupe perpendiculaire au sens de défilement des bandes, il faut incliner longitudinalement les cylindres de coupe 59, 60, avec un point bas du côté opposé à l'entrée en contact des lames. D'autre part, l'embrayage 53 est rapidement débrayé et freiné à chaque demitour, par coopération d'échancrures 53b du pignon avec des galets 53c solidaires du montant 3a, et par contact des cônes.

Comme on l'a vu plus haut, l'embrayage 53 est relié à l'arbre 20 entraîné par la poulie 16. Cet arbre 20 porte également entre les montants 3, 3a, un cylindre 70 à gorges multiples 70a, dans lesquelles sont engagées des palettes courbes 71 solidaires d'une barre 72 montée à pivotement sur les montants (figures 13, 14) et dont l'utilité ressortira de la suite de la description.

Le cylindre 70 fait partie d'un ensemble de moyens d'entraînement en continu des bandes de matériau à plier et couper, dont on décrit maintenant le cheminement en se référant plus particulièrement aux figures 1 à 6.

Les bandes M de matériaux, par exemple des bandes de gaze, sont généralement repliées longitudinalement avant enroulement sur une bobine B. Dans le cas contraire, les repliages longitudinaux peuvent être exécutés d'une manière classique, par des bras-plieurs, entre la bobine B et l'entrée dans la machine.

La bande repliée est entraînée positivement par des rouleaux d'appel 73-74 alignés verticalement, puis par des rouleaux d'appel 75-76 alignés horizontalement. Le rouleau 75 est formé sur l'arbre 23 portant en bout la poulie 19 faisant partie de l'ensemble de transmission cité plus haut. De ce fait, il est moteur et transmet son mouvement au rouleau 76 d'une part, et aux rouleaux 73-74 d'autre part, par des pignons 77, 78, 79, 80, 81, comme illustré aux figures 5 et 6.

A noter que les rouleaux d'appel 74, 76 sont appliqués en pression contre les rouleaux 73, 75, par tous moyens tels que leviers à excentriques, symbolisés dans les dessins par des flèches (figure 1).

La bande ainsi appelée descend verticalement entre les parois d'une chambre 82 étroitement accolée sous les rouleaux 75-76, afin d'eviter l'enroulement de la bande sur les rouleaux d'appel, et raccordée à un circuit plus particulièrement illustré figure 15 où l'on voit une turbine d'aspiration 83 à moteur électrique 84, qui envoie de l'air dans un caisson 85 communiquant avec un humidificateur 86. L'air humidifié est dirigé par une ou deux canalisations 87, dans la chambre 82, afin de guider correctement la bande M par effet de soufflerie et aussi d'aspiration par le collecteur 88 positionné en dessous et relié à la turbine 83 par une canalisation 89. Un hygrostat 90 inséré dans le collecteur d'aspiration, contrôle le pourcentage d'humidité à obtenir.

La bande M s'engage alors entre les cylindres de coupe 59, 60 en position d'attente, puis est dirigée par des couloirs appropriés, contre le cylindre 70 dont les palettes 71 sont escamotées dans les gorges 70a, comme illustré en traits interrompus à la figure 13.

En dessous du cylindre 70 sont placés en pression constante de contact, des rouleaux lisses 91, 92 et un troisième rouleau lisse 93 est également appliqué en pression contre le rouleau 92. Ces rouleaux sont appelés par la suite, respectivement: rouleaux du premier pli, du deuxième pli et du troisième pli.

La bande pliée en épaisseur dans les conditions qui seront décrites plus loin, passe entre les rouleaux 92, 93 et se trouve entraînée et guidée sur un tapis roulant constitué par des courroies transporteuses 94 enroulées sur le rouleau 92 et sur un rouleau inférieur 95. Avant d'être évacuées hors du tapis roulant, les bandes pliées passent entre deux rouleauxpresseurs ou repasseurs 96, 97) dont l'un d'eux, le rouleau 96 par exemple, est moteur par son montage sur l'arbre 22 relié par la poulie 18 à la courroie de transmission 33, et l'autre, le rouleau 97, est en pression réglable contre le premier, par un dispositif à levier et excentrique par exemple, comme pour les rouleaux d'appel.

Comme on le voit mieux figures 2, 3 et 4, la bande arrivant contre le cylindre 70 est appliquée entre ce cylindre et le rouleau du premier pli 91, par la tôle ou plieur 46 commandé depuis la poulie-came 36, par l'ensemble de liaison 42, 43, 44. Lorsque le premier pli est tenu entre le cylindre 70 et le rouleau 91, les cylindres à lames 59, 60 actionnés par l'embrayage 53, coupent la bande à la longueur désirée.

Ensuite, avant que l'arrière de la bande n'échappe du rouleau du premier pli (91), le deuxième plieur 47 pousse la bande entre le cylindre 70 et le rouleau 92, afin d'effecteur le deuxième pli (figure 3). A noter que la bande suivante qui est en cours de formation du premier pli, est séparée de la précédente par saillie des palettes 71 commandées depuis leur barre pivotante 72, par biellettes et leviers 98, 99, articulés sur le rouleau 92 du deuxième pli (figure 13).

La bande pliée aux extrémités, s'étend alors sur les rouleaux 92, 93, puis est poussée en son milieu, par le troisième plieur 48, entre les rouleaux 92, 93, pour être enfin évacuée sur les courroies transporteuses 94, comme on le voit à la figure 4.

A signaler que pour éviter que la bande, en sortie du deuxième pli, soit entraînée par les courroies 94, on prévoit une plaque de réception 100, disposée au dessus des rouleaux 92, 93 et rapidement escamotable par tous moyens associés au troisième plieur lorsqu'il agit sur la bande (figure 3).

A la sortie des courroies transporteuses 94, les bandes pliées peuvent être traitées de différentes manières.

On a illustré aux figures 16 et 17, un dispositif d'empilage automatique des bandes, destiné à trier aisément un nombre déterminé de bandes, en vue de leur conditionnement..

On voit que les bandes pliées, libérées des rouleaux repasseurs 96, 97, sont plaquées sur les courroies transporteuses par une plaque de retenue 101 articulée sur des tiges 102 montées à rotation et coulissement contrôlé sur l'axe de pivotement 103 d'un premier peigne 104 qui, en position repos, s'étend sensiblement dans le sens de défilement des courroies jusqu'à proximité du rouleau 96. Le peigne 104 est commandé par tous moyens appropriés, pour pivoter sur son axe, en direction d'un magasin 105, en entraînant la bande pliée entre lui et la plague de retenue 101, comme on le voit en traits interrompus à la figure 16. Un deuxième peigne décalé 106, articulé par levier et came 107 à un arbre 108 commandé de toute manière connue, passe dans les extrémités crénelées 105a du magasin, pour séparer la pile de bandes formée dans un couloir, de la bande qui va être déposée. Lorsque le premier peigne 104 arrive à l'entrée du magasin, le deuxième peigne 106 tiré par sa liaison 107, s'escamote puis remonte derrière le premier peigne en accrochant au passage les tiges 102 de la plaque de retenue 101 qui pivote et libère ainsi la bande pliée (figure 17).

Le premier peigne 104 revient ensuite en position de prise de bande, tandis que le deuxième peigne 106 se replace dans l'entrée du magasin.

Périodiquement, un dispositif à came et électro-aimant (non représenté), associé à un compteur à présélection, agit sur le premier peigne 104 lorsqu'il est en position de prise de bande, pour le déplacer légèrement vers le haut (flèche F1, figure 17), afin qu'il prenne plus tôt la bande pliée. De ce fait, la bande sera lâchée dans le magasin en décalage vers le haut, ce qui délimite aisément une pile de bandes de la suivante, en vue du conditionnement.

Selon une autre forme de réalisation illustrée aux figures 18 et 19, les bandes pliées et coupées sont directement ensachées d'une manière automatique. Pour cela, on dispose à la suite du rouleau d'extrémité 95, des courroies transporteuses 94, des rouleaux d'appel 109, 110 pour des bandes de papier P1, P2 supérieure et inférieure, enroulées en bobines 81, B2. Le rouleau d'appel inférieur 109 est entraîné en rotation par train d'engrenages (flèche F2, figure 18), depuis un différentiel schématisé en 111 et relié d'un côté avec l'arbre 21 du troisième pli, par l'intermédiaire de poulies 112, 113, courrois crantée 114 et poulie-tendeur 115, tandis que le rouleau supérieur 110 est de préférence articulé en pression sur l'autre.

On comprend qu'ainsi, les bandes pliées et coupées vont passer entre les deux bandes de papier P1, P2, puis l'ensemble va défiler entre des molettes superieures 116 et inférieures 117, mises en pression les unes contre les autres, et destinées à souder longitudinalement et latéralement les deux bandes de papier, à l'extérieur des bandes à ensacher (lignes a, figure 19).

A noter que si l'on a plusieurs rangées de bandes pliées à ensacher, on prévoit des bandes de papier de grande largeur et les molettes inférieures 117 présentant un couteau circulaire monté flottant et de diamètre légèrement supérieur aux portées moletées, tandis que les molettes supérieures 116 présentent en alignement, une portée cylindrique lisse, de manière à couper les bandes de papier dans le sens longitudinal, entre chaque rangée de bandes pliées.

Les molettes inférieures 117 sont entraînées en rotation depuis le différentiel 111, par l'intermédiaire d'un train d'engrenages (schématisé par la flèche F3, figure 18), tandis que les molettes supérieures 116 sont entraînées depuis les molettes inférieures, par pignons.

Les bandes de papier sont ensuite engagées entre deux molettes 118, 119 engrenant ensemble, constituées chacune par un cylindre équipé de préférence, de trois parties actives hélicoïdales et équidistantes, 118a, 119a, destinées à souder transversalement suivant deux lignes rapprochées b, les bandes de papier, entre les bandes pliées M, de manière à fermer à l'avant et à l'arrière, les sachets S.

La molette supérieure 118 est reliée à une commande pas à pas 120, à freinage similaire à celui de l'embrayage (par galets et échancrures), par l'intermédiaire d'un renvoi conique 121; ladite commande 120 étant elle-même reliée au différentiel 111 et à l'arbre 32 de commande des cames de pliage entraîné par le variateur 27, cela par l'intermédiaire de poulies 122, 123, d'une courroie crantée 124 et d'une poulietendeur 125.

A la suite des molettes de soudure transversale, les bandes de papier sont appelées positivement par deux autres rouleaux d'appel 126, 127, mis en pression l'un contre l'autre et dont le rouleau supérieur 126 est entraîné en rotation depuis le rouleau d'appel 110, par une transmission à chaîne 128 ou similaire.

Enfin, les bandes de papier fermées des quatre côtés, sont coupées entre deux lignes b, par deux cylindres 129, 130 dont l'un, le cylindre supérieur 129, est équipé de trois lames de coupe équidistantes 129a, disposées en hélice, et il est relié au différentiel et à la commande pas à pas, par un deuxième renvoi d'angle 131 au bout du même arbre de liaison 132. Le cylindre inférieur 130 est lisse et non commandé.

A noter que les molettes de soudure transversale 118, 119 et les cylindres 129, 130, sont montés réglables longitudinalement par des paliers 133 coulissant sur des montants parallèles (non représentés), pour ajuster la soudure et la coupe aux longueurs de sachets choisies. De même, ces quatre éléments sont inclinés transversalement par rapport au défilement des bandes de papier, du même angle que le pas de l'helice, afin d'opierel un moletago transvoisal ot une coupe perpendiculaire au sens de df}t)!c ment.

A signaler encore que l'on obtient à la sortie du différentiel une vitesse autant de fois inférieure qu'il y a de plis à réaliser dans les bandes M, que l'espacement entre deux bandes pliées à ensacher est introduit par le rapport donné à l'arbre 32 de commande des cames de pliage, et que la vitesse linéaire des molettes de soudure transversale et des cylindres de coupe est égale à la vitesse de défilement des bandes de papier.

Enfin, on peut prévoir un dispositif d'empilage des sachets de même nature que celui des bandes pliées.

Bien entendu, la bande M peut être pliée en un nombre quelconque de fois, en épaisseur; il suffit d'aménager les organes en conséquence.

Les avantages ressortent bien de la description, on souligne encore l'exécution automatique et en continu des pliages et de la coupe des bandes, et du conditionnement, avec toutes les possibilités de réglage en fonction des dimensions des bandes, ainsi que les performances obtenues avec cette machine.

A titre indicatif, on peut multiplier par quatre, la cadence de production par rapport aux machines connues, cela avec une qualité de travail très améliorée du fait que les bandes ne sont pas maltraitées par des arrêts brusques et fréquents.

## Revendications

1. Machine automatique de coupe, de pliage et de conditionnement des feuilles de matériaux souples débitées en bandes enroulées, du type comprenant des moyens (73-76) d'entraine- ment positif des bandes, des organes (59, 60) de coupe des bandes, des moyens (46,48) de pliage des bandes coupées, des dispositifs de transfert (94, 96, 97) des bandes pliées et des moyens de conditionnement, pour réaliser la coupe, les pliage et le conditionnement automatiques et en continu de feuilles de matériaux et de longueurs différents; caractérsée en ce qu'elle comprend des moyens (82, 90) de guidage a air du défilement des bandes et deux dispositifs de variation de vitesse, dont la première est obtenue par le montage articulé d'un moteur (1) sur le bâti, de manière à agir par un système vis-écrou (5) et un volant de manceuvre (6) à vernier, sur une poulie à diamètre variable (7) transmettant son mouvement à une série d'arbres de commande (14, 20, 21, 22, 23); les arbres (22, 23) entraînent en rotation des rouleaux (96, 75) d'appel positif des bandes qui passent entre chacun de ces rouleaux et des rouleaux assocriés (97, 76) sont montés en pression réglable contre les rouleaux (95, 75) et entrainés par pignons en prise; l'arbre (23) entainant lui-même par pignons (77, 78, 79, 80, 81) des rouleaux (73, 74) alignés verticalement, chargés d'appeler positivement les bandes arrivant de leur bobine débitrice; la deuxième variation est obtenue par un variatur (27) solidaire du montant (3) et relié par poulies (12, 26) et courroie crantée (25) à l'arbre (10) portant la poulie (9) de liaison avec le moteur général (1); l'arbre de sortie du variateur (27) commande par des poulies (36, 37, 38) portant des cames en creux et par des galets (42) à position réglable, reliés à des leviers (43) et bielettes (44), le pivotement de tôles (46, 47, 48) destinées à entrainer périodiquement et successivement les bandes (M), entre un cylindre d'entrainement (70) porté par l'arbre (20) et un rouleau de pliage (91) pour le premier pli, entre le cylindre (70) et un roulau de pliage (92) pour le deuxième pli, et entre le rouleau (92) et un rouleau de pliage (93) pour le troisième pli, ces trois rouleaux et le cylindre (70) étant mis en pression deux par deux.

2. Machine suivant la revendication 1, caractérisée en ce que la bande (M) appelée positivement par les paires de rouleaux (73, 74) et (75, 76) traverse verticalement une chambre (82) étroitement accolée sous les rouleaux (75, 76) afin d'éviter l'enroulement de la bande sur lesdits rouleaux, et raccordée à un circuit fermé d'air comprenant une turbine d'aspiration (83) à moteur éléctrique (84), qui envoie l'air dans un caisson (85) à humidificateur (86); l'air humidifié est dirigé par au moins une canalisation (87), dans la chambre (82) pour guider la bande (M), puis aspiré par un collecteur (88) à hygrostat (90) relié à la turbine par une canalisation (89).

3. Machine suivant la revendication 1, caractérisée en ce que le cylindre (70) d'entrainement des bandes de matériau à plier et couper, présentent des gorges multiples (70a) dans lesquelles sont logées des palettes profilées (71) portées par une barre (72) oscillant entre les montants (3, 3a) de la machine, sous l'action de biellettes et leviers (98, 99) reliés au rouleau de pliage (92), afin de séparer, par saillies des palettes, deux bandes successives défilant à ce niveau.

4. Machine suivant la revendication 1, caractérisée en ce que les organes de coupe (59, 60) sont des cylindres portés de manière inclinée sur le montant par rapport au défilement des bandes, mis en action par l'intermédiaire d'un embrayage à cône (53), monté sur l'arbre (20) du cylindre (70) pour assurer l'engrènement de pignons de commande (57, 58, 54, 56); ledit embrayage étant commandé par un levier (51) soumis à la poussée périodique d'un bossage (50a) d'une poulie (50) reliée à la transmission générale; débrayage et le freinage rapide de l'embrayage (53) s'opèrent par la combinaison des cônès d'une part et d'échancrures (53b) du pignon (53a) indexées après chaque rotation, dans des galets (53c) solidaires du montant (3a).

5. Machine suivant la revendication 4 dont les deux cylindres de coupe (59-60) montés flottants, reçoivent chacun sur toute leur longueur une lame de coupe flexible (62), caractérisée en ce que cette lame hélicoïdale engagée dans une fente hélicoïdale (59a, 60a) des cylindres, est maintenue fermement au fond de la fente, par des cales hélecoïdales de même pas (63) mises en pression contre les lames par des coins multiples (64) logés dans des chambrages (59b, 60b) et fixés par des vis (65) traversant des écrous (66) rendus solidaires des coins pour assurer la remontée desdits coins; l'un des deux cylindres de coupe présentant intérieurement une barre de torsion précontrainte et réglable en (67), destinée à maintenir en pression les deux lames pendant toute la durée de la coupe; en position d'attente des cylindres, l'arbre de torsion étant calé en arrière sur une butée interne; l'entrée en contact des lames (62) s'opérant progressivement par echappement d'un galet (68) solidairement d'un des cylindres, par rapport à une came (69) solidaire de l'autre cylindre.

6. Machine suivant les revendications 1, 2, 3 et 4 ensemble, caractérisée par les pliages successifs et la coupe en continu, suivant lesquels la bande (M) arrivant contre le cylindre à gorges (70) est appliquée entre ce cylindre et le rouleau (91) par tôle plieur (46); lorsque le premier pli est tenu entre le cylindre (70) et le rouleau (91), les cylindres de coupe (59, 60), actionnés par l'embrayage (53), coupent la bande à la longueur désirée, avant que l'arrière de la bande échappe du rouleau (91), la deuxième tôle-plieur (47) applique la bande entre le cylindre (70) et le rouleau (92) pour effecteur le deuxième pli; les palettes (71) séparent deux bandes successives, puis la bande pliée deux fois en épaisseur s'étend sur une plaque de réception (100) évitant l'enroulement entre les rouleaux (92, 93) et qui est escamotée par liaison avec la troisième tôle-plieur (48) lorsqu'elle applique la bande pour effectuer le troisième pli et faire passer la bande pliée entre les rouleaux (92 et 93).

7. Machine suivant la revendication 1 dont la bande (M) pliée trois fois en épaisseur, est réceptionnée sur des courroies parallèles transporteuses (94), enroulées sur un rouleau (92) et sur un rouleau inférieur (95) porté par l'arbre (22), caractérisée en ce que la bande est pressée ou repassée par passage entre des rouleaux d'appel (96, 97) situés entre le rouleau (92) et le rouleau (95), et en ce que les bandes (M) sont empilées automatiquement dans les couloirs d'un magasin (105) accolé à la machine par l'intermédiaire d'un dispositif comprenant un peigne (104) porté par un axe (103) articulé aux montants (3, 3a), et une plaque de retenue (101) articulée sur des tiges (102) montées à rotation et coulesse- ment contrôlés sur l'axe (103), de manière que lorsque la bande est libérée des rouleaux (96, 97), elle soit pincée entre le peigne (104) et la plaque (101); lorsque l'ensemble peigne-plaque a pivoté et se trouve à l'entrée du magasin, un deuxième peigne décalé (106), articulé par levier et came (107) à un arbre commandé (108) et passant dans des crénaux d'extrémité (105a) du magasin pour séparer la pile de la bande arrivant, est escamoté pour remonter derrière le premier peigne (104) en soulevant au passage les tiges (102) donc la plaque (101), permettant ainsi la libération de la bande arrivant.

8. Machine suivant la revendication 7, comprenant un dispositif de comptage qui est caractérisée en ce qu'il comprend un dispositif à came et électroaimant associé à un compteur de présélection, agissant sur le peigne (104) lorsqu'il est en position de prise de bande pour le déplacer légèrement vers le rouleau (96), afin qu'il prenne plus tôt la bande (M) et, de ce fait, ladite bande sera lachée dans le magasin en décalage vers de haut, constituant ainsi un repère visible de délimitation de piles à conditionner.

9. Machine suivant la revendication 1, dont les bandes pliées (M) sont directement ensachées à la sortie de la machine par un dispositif automatique autorisant en continu, le défilement de deux bandes (P1, P2) d'enveloppement, des soudures longitudinales et transversales autour des bandes ensachées, et la coupe transversale entre deux paquets, caractérsée en ce que les bandes (P1, P2) de papier sont débitées par des bobines supérieure (B1) et inférieure (B2) et amenées entre des rouleaux d'appel (109, 110) engrenant entre eux; le rouleau inférieur (109) est entrainé en rotation par trains d'engrenages, depuis un différentiel (111) relié d'un côté avec l'arbre (21) du troisième pli, par l'intermédiaire d'une transmission à poulies et courroies; le rouleau supérieur (110) étant de préférence articulé en pression sur l'autre.

10. Machine suivant la revendication 1, dont les bandes pliées (M) sont directement ensachées à la sortie de la machine par un dispositif automatique autorisant en continu, le défilement de deux bandes (P1, P2) d'enveloppement, des soudures longitudinales et transversales autour des bandes ensachées, et la coupe transversale entre deux paquets, caractérisée en ce que les soudures longitudinales des bandes de papier à l'extérieur des bandes (M) s'opèrent par des paires de molettes (116-117) engrenant ensemble et mises en pression l'une contre l'autre; les molettes inférieures (117) étant entrainées en rotation depuis le différentiel (111) par l'intermédiaire d'un train d'engrenages.

11. Machine suivant la revendication 9, appliquée à l'ensachage de plusieurs rangées de bandes pliées, caractérisée en ce que les molettes inférieures (117) présentent un couteau circulaire monté flottant et de diamètre légèrement supérieur aux portées molletées, tandis que les molettes supérieures (116) présentent en alignement une portée cylindrique lisse, de manière à couper les bandes de papier dans le sens longitudinal, entre chaque rangées de bandes pliées.

12. Machine suivant les revendications 1 et 9 ensemble, caractérisée en ce que les soudures transversales de bandes de papier entre chaque bande pliée, s'opèrent entre deux molettes (118, 119) engrenant ensemble, constituées chacune par un cylindre équipé de préférence de trois parties actives hélicoïdales et équidistantes (118a-119a) la molette supérieure (118) est reliée à une commande pas à pas (120) à freinage similaire à celui de l'embrayage, elle-même reliée au différentiel (111) et à l'arbre (23) de commande des cames de pliage par toute transmission appropriée.

13. Machine suivant les revendications 1 et 9 ensemble, caractérisée en ce que les bandes de papier (P1, P2) fermées par les quatre soudures, sont coupées entre deux lignes (b) de soudure transversale par un dispositif de coupe comprenant un cylindre supérieur (129) équipé de trois lames de coupe equidistantes (129a) disposées en hélice, et un cylindre inférieur lisse (130) non commandé.

14. machine suivant les revendications 12 et 13 ensemble, caractérisée en ce que les molettes de soudure transversale (118, 119) et les cylindres de coupe transversale (129, 130) sont reliés à la commande pas à pas, par l'intermédiaire de renvois coniques (121, 131) portés par un arbre de liaison (132).

15. Machine suivant les revendications 12 et 13 ensemble, caractérisée en ce que les molettes de soudure transversale (118, 119) et les cylindres de coupe transversale (129, 130) sont portés par des paliers (133) coulissant sur des montants parallèles du bâti afin d'ajuster la soudure et la coupe aux longueurs de sachets désirés.

16. Machine suivant les revendications 12 et 13 ensemble, caractérisée en ce que les molettes de soudure transversale (118, 119) et les cylindres de coupe transversales (129, 130), sont inclinés transversalement par rapport au défilement de papier, suivant le même angle que le pas de leurs hélices, afin d'opérer une soudure et une coupe droites.

## Patentansprüche

1. Automatische Maschine zum Schneiden, Falten und Verpacken von in gerollten Streifen geschnittenen Bändern aus geschmeidigem Material in einer Ausführung bestehend aus Vorrichtungen (73-76) zur positiven Mitnahme des Streifens, Organen (59, 60) zum Schneiden der Streifen, Vorrichtungen (46, 48) zum Falten der geschnittenen Streifen, Transfertvorrichtungen (94, 96, 97) für die gefalteten Streifen sowie Vorrichtungen zum Verpacken, dies zur Durchführung des Schneidens, des Faltens und des Verpackens von Bändern aus verschiedenartigem Material und verschiedener Längen, auf automatische, stetige Weise, dadurch gekennzeichnet, daß sie Vorrichtungen (82, 90) zur Führung des Streifenlaufs unter Verwendung von Luft umfaßt, sowie zwei Vorrichtungen zur Drehzahländerung, wodurch die erstere dadurch erreicht wird, daß ein Motor (1) gelenkig am Rahmen so angeordnet ist, daß er durch ein System mit Spindel und Schnecke (5) sowie ein Handrad (6) mit Nonius zur Verstellung auf eine Scheibe (7) mit veränderlichem Durchmesser einwirkt, die ihre Bewegung an eine Reihe von Antriebswellen (14, 20, 21, 22, 23) überträgt; die Wellen (22, 23) versetzen Rollen (96, 75) zum positiven Streifenanzug in Drehung, die Streifen laufen zwischen jeder dieser Rollen hindurch, wobei beigeordnete Rollen (97, 76) so angeordnet sind, daß sie gegen die Rollen (96, 75) einen einstellbaren Druck ausüben, ihr Antrieb erfolgt durch ineinandergreifende Zahnräder; die Welle (23) treibt selbst durch Zahnräder (77, 78, 79, 80, 81) vertikal aufgereihte Rollen (73, 74) an, die die von der Abgabespule ankommenden Streifen positiv anzieht; die zweite Drehzahländerung wird durch einen mit dem Ständer (3) fest verbundenen Variator (27) erreicht, der über Scheiben (12, 26) und einen Zahnriemen (25) mit der Welle (10) verbunden wird, welche die Scheibe (9) zur Verbindung mit dem Hauptmotor (1) trägt; die Ausgangswelle des Variators (27) steuert über Scheiben (36, 37, 38) mit Hohlkurven und Rollen (42) mit einstellbarer Positionierung, die mit Hebeln (43) und Pleueln (44) verbunden sind, das Schwenken von Blechen (46, 47, 48) zur periodischen und aufeinanderfolgenden Mitnahme der Streifen (M) zwischen eine von der Welle (20) getragene Mitnahmewalze (70) und eine Faltrolle (91) für die erste Faltung, zwischen die Walze (70) und eine Faltrolle (92) für die zweite Faltung, sowie zwischen die Rolle (92) und eine Faltrolle (93) für die dritte Faltung, wobei diese drei Rollen und die Walze (70) jeweils paarweise unter Ausübung von Druck miteinander in Beziehung stehen.

2. Maschine gemäß Anspruch 1 dadurch gekennzeichnet, daß der durch die Rollenpaare (73, 74) und (75, 76) positiv angezogene Streifen vertikal eine Kammer (82) durchläuft, die eng unter den Rollen (75, 76) angebracht ist, um zu vermeiden, daß sich der Streifen um diese Rollen wikkelt; die Kammer ist mit einem geschlossenen Luftkreislauf mit Ansaugturbine (83) mit Elektromotor (84) verbunden, der die Luft in einen Kasten (85) mit Befeuchter (86) abgibt; die befeuchtete Luft wird durch mindestens eine Leitung (87) in die Kammer (82) geleitet, um den Streifen (M) zu führen, und wird anschließend von einem Kollektor (88) mit Hygrostat (90) angesaugt, der durch eine Leitung (89) mit der Turbine verbunden ist.

3. Maschine gemäß Anspruch 1 dadurch gekennzeichnet, daß die Antriebswalze (70) der zu faltenden und zu schneidenden Materialstreifen Vielfachnuten (70a) aufweist, in denen Profilflügel (71) gelagert sind, welche von einer zwischen den Ständern (3, 3a) der Maschine unter Einwirkung von Pleueln und Hebeln (98, 99), die mit der Faltrolle (92) verbunden sind, schwingenden Stange (72) getragen werden, so daß zwei in diesem Bereich vorbeilaufende aufeinanderfolgende Streifen durch die Erhebungen der Flügel voneinander getrennt werden.

4. Maschine gemäß Anspruch 1 dadurch gekennzeichnet, daß die Schneidorgane (59, 60) aus Walzen bestehen, die am Ständer in bezug auf den Streifenverlauf geneigt angebracht sind und über eine Kegelkupplung (53) angetrieben werden, welche auf der Welle (20) der Walze (70) gelagert ist, um das Ineinandergreifen der Steuerritzel (57, 58, 54, 56) zu gewährleisten, wobei die Kupplung durch einen Hebel (51) gesteuert wird, der dem periodischen Schub einer Erhöhung (50a) einer mit der Hauptübertragung verbundenen Scheibe (50) ausgesetzt ist; das Abkoppeln sowie die Schnellbemessung der Kupplung (53) erfolgen über einerseits die Kegelkombination und Ausnehmungen (53b) des Zahnrades (53a), die nach jeder Drehung in mit dem Rahmen (3a) fest verbundenen Rollen (53c) geschaltet werden.

5. Maschine gemäß Anspruch 4, deren beide lose montierten Schneidwalzen (59-60) über ihrer gesamten Länge ein flexibles Schermesser (62) tragen, dadurch gekennzeichnet, daß dieses in einen spiralförmigen Schlitz (59a, 60a) in die Walzen eingefügte spiralförmige Messer am Schlitzboden durch spiralförmige Keile (63) gleicher Steigung festgehalten wird, welche durch Vielfachwinkel (64) gegen die Messer gedrückt werden; diese Winkel befinden sich in den Aussparungen (59b, 60b) und werden durch Schrauben (65) festgehalten, die durch Muttern (66) verlaufen, welche mit den Winkeln fest verbunden sind, um deren Aufwärtsbewegung zu gewährleisten; eine der beiden Schneidwalzen besitzt in ihrem Inneren einen vorgespannten, in (76) einstellbaren Torsionsstab, welcher die beiden Messer während der gesamten Dauer des Schneidvorgangs gegeneinander drückt; in Wartestellung der Walzen wird der Torsionsstab nach hinten auf einem inneren Anschlag festgehalten; die Kontaktaufnahme der Messer (62) erfolgt allmählich durch das Auftreten einer mit einer der Walzen fest verbundenen Rolle (68) aus einer mit der anderen Walze fest verbundenen Kurve (69).

6. Maschine gemäß der Ansprüche 1,2,3 und 4 zusammengenommen, gekennzeichnet durch aufeinanderfolgende Faltvorgänge und stetige Schneidvorgänge, wobei der an der Rillenwalze (70) ankommende Streifen (M) durch das Faltblech (46) zwischen diese Walze und die Rolle (91) geführt wird; wird die erste Faltung zwischen der Walze (70) und der Rolle (91) festgehalten, so schneiden die durch die Kupplung (53) betätigten Schneidwalzen (59, 60) den Streifen auf die gewünschte Länge zu, bevor das hintere Streifenende die Rolle (91) verläßt, bringt das zweite Faltblech (47) den Streifen zwischen die Walze (70) und die Rolle (92), wo die zweite Faltung erfolgt; die Flügel (71) trennen zwei aufeinanderfolgende Streifen voneinander ab, anschließend wird der zwei Mal in der Lage gefaltete Streifen auf eine Auflageplatte (100) aufgelegt, wobei das Aufwickeln zwischen den Rollen (92, 93) vermieden wird; diese wird durch die Verbindung mit dem dritten Faltblech (48) ausgeschwenkt, wenn sie den Streifen anlegt, so daß die dritte Faltung durchgeführt und der gefaltete Streifen zwischen den Rollen (92 und 93) hindurchgeführt werden kann.

7. Maschine gemäß Anspruch 1, wobei der drei Mal in Lage gefaltete Streifen (M) auf parallelen Transportgurten (94) aufgenommen wird, die über eine Rolle (92) und eine untere, von der Welle (22) getragene Rolle (95) verlaufen, dadurch gekennzeichnet, daß der Streifen durch das Hindurchlaufen zwischen Anzugrollen (96, 97) gepreßt oder gebügelt wird, wobei sich diese Rollen zwischen der Rolle (92) und der Rolle (95) befinden, und dadurch gekennzeichnet, daß die Streifen (M) automatisch in den Rinnen eines Magazins (105) gestapelt werden, welches an der Maschine angebracht ist über eine Vorrichtung mit einem Kamm (104), den eine gelenkig an den Ständern (3, 3a) angebrachte Achse (103) trägt, und einer Rückhalteplatte (101), die gelenkig auf Stiften (102) angebracht ist, welche einstellbar drehend und gleitend auf die Achse (103) so montiert sind, daß der Streifen beim Verlassen der Rollen (96, 97) zwischen dem Kamm (104) und der Platte ergriffen wird; nach dem Schwenken der Kamm-Platten-Einheit und wenn sich diese am Eingang des Magazins befindet, wird ein zweiter, versetzt angeordneter Kamm (106), der durch Hebel und Kurve (107) gelenkig an einer angetriebenen Welle (108) befestigt ist und in Zacken (105a) am Ende des Magazins eingreift, ausgeschwenkt, um hinter dem ersten Kamm (104) aufzusteigen und dabei die Stifte (102) und somit die Platte (101) anzuheben, wodurch der ankommende Streifen freigegeben wird.

8. Maschine gemäß Anspruch 7 mit einer Zählvorrichtung dadurch gekennzeichnet, daß sie eine Vorrichtung mit Kurve und Elektromagnet umfaßt, die mit einem voreinstellbaren Zähler in Verbindung steht, welcher auf den Kamm (104) wirkt, wenn sich dieser in der für die Aufnahme des Streifens erforderlichen Position befindet, um ihn etwas gegen die Rolle (96) zu verschieben, so daß er den Streifen (M) früher ergreift, wodurch dieser Streifen nach oben versetzt in das Magazin eingebracht wird und somit eine sichtbare Abgrenzung der zu verpackenden Stapel darstellt.

9. Maschine gemäß Anspruch 1, bei welcher die gefalteten Streifen (M) direkt am Auslauf der Maschine verpackt werden dies durch eine automatische Vorrichtung, die den stetigen Durchlauf zweier Verpackungsstreifen (P1, P2), Längs-und Querschweißungen rings um die verpackten Streifen sowie das Schneiden in Querrichtung zwischen zwei Beuteln ermöglicht, dadurch gekennzeichnet, daß die beiden Streifen (P1, P2) aus Papier von einer oberen Spule (B1) und einer unteren Spule (B2) abgegeben und zwischen zwei Anzugrollen (109, 110) geführt werden, die ineinandergreifen; die untere Rolle (109) wird drehend durch ein Zahnradgetriebe ausgehend von einem Differentialgetriebe (111) gesteuert, welcher auf einer Seite mit der Welle (21) für die erste Faltung über eine Übertragungsvorrichtung bestehend aus Scheiben und Riemen verbunden ist; die obere Rolle (110) drückt vorzugsweise mit gelenkiger Anordnung auf die andere Rolle.

10. Maschine gemäß Anspruch 1, bei welcher die gefalteten Streifen (M) am Auslauf aus der Maschine direkt durch eine automatische Vorrichtung verpackt werden, welche den stetigen Durchlauf zweier zur Verpackung dienenden Streifen (P1, P2), Längs- und Querschweißungen rings um die verpackten Streifen sowie das Schneiden in Querrichtung zwischen zwei Beuteln ermöglicht, dadurch gekennzeichnet, daß die Schweißungen der Papierstreifen längs außerhalb der Streifen (M) durch Rollenpaare (116-117) erfolgen, die ineinandergreifen und gegenseitig aufeinander einen Druck ausüben; hierbei werden die unteren Rollen (117) ausgehend vom Differentialgetriebe (111) über ein Zahnradgetriebe in Drehung versetzt.

11. Maschine gemäß Anspruch 9 zum Verpakken mehrerer Reihen gefalteter Streifen, dadurch gekennzeichnet, daß die unteren Rollen (117) mit einem lose montierten Rundmesser mit etwas größerem Durchmesser als die gerändelten Flächen versehen sind, wogegen die oberen Rollen (116) aneinandergereiht eine glatte, zylindrische Fläche besitzen, so daß die Papierstreifen längs zwischen jeder Reihe gefalteter Streifen durchgetrennt werden.

12. Maschine gemäß der Ansprüche 1 und 9 zusammengenommen, dadurch gekennzeichnet, daß die Querschweißungen der Papierstreifen zwischen jedem gefalteten Streifen zwischen zwei Rollen (118, 119) erfolgt, die ineinandergreifen und jeweils aus einer Walze bestehen, die vorzugsweise mit drei aktiven, spiralförmigen und in regelmäßigen Abstand angebrachten Teilen (118a-119a) ausgerüstet sind, wobei die obere Rolle (118) mit einer schrittweisen Steuerung (120) mit ähnlicher Bremsvorrichtung wie die Kupplung verbunden ist, die selbst mit dem Differentialgetriebe (111) und der Welle (23) zur Steuerung der Faltkurven mittels jeglicher geeigneter Übertragungsvorrichtung verbunden ist.

13. Maschine gemäß der Ansprüche 1 und 9 zusammengenommen, dadurch gekennzeichnet, daß die mittels der vier Schweißungen verschlossenen Papierstreifen (P1, P2) zwischen zwei quer verlaufenden Schweißlinien (b) durch eine Schneidvorrichtung durchgetrennt werden, die eine obere Walze (129) mit drei in regelmäßigem Abstand spiralförmig angebrachten Schermessern (129a) sowie eine glatte, nicht angetriebene untere Walze (130) umfaßt.

14. Maschine gemäß der Ansprüche 12 und 13 zusammengenommen, dadurch gekennzeichnet, daß die in Querrichtung wirkenden Schweißrollen (118, 119) und die in Querrichtung wirkenden Schneidwalzen (129, 130) über Winkeltriebe (121, 131), die von einer Verbindungswelle (132) getragen werden, mit der Schrittsteuerung verbunden sind.

15. Maschine gemäß der Ansprüche 12 und 13 zusammengenommen, dadurch gekennzeichnet, daß die in Querrichtung wirkenden Schweißrollen (118, 119) sowie die in Querrichtung wirkenden Schneidwalzen (129, 130) auf Lagern (133) montiert sind, die an den parallelen Ständern des Rahmens gleiten, um die Schweißung und den Schnitt den gewünschten Beutellängen anzugleichen.

16. Maschine gemäß der Ansprüche 12 und 13 zusammengenommen, dadurch gekennzeichnet, daß die in Querrichtung wirkenden Schweißrollen (118, 119) sowie die in Querrichtung wirkenden Schneidwalzen (129, 130) quer bezüglich der Laufrichtung des Papiers geneigt sind, wobei der Neigungswinkel gleich der Steigung ihrer Spiralen ist, so daß eine gerade Schweißung und ein gerader Schnitt ausgeführt werden können.

## Claims

1. Automatic machine for cutting, folding and packaging sheets of flexible materials paid off in the form of rolled up bands, of the type which includes: means (73-76) for driving positively the bands; organs (59, 60) for cutting the bands; means (46,48) for folding the cut bands; transfer means (94, 96, 97) for the folded bands; and packaging means, in order to ensure the automatic and continuous cutting, folding and packaging of sheets of various materials and of different lengths, characterized in that said machine comprises means (82, 90) for the air guiding of the unwinding of the bands and two speed varying devices, the first speed being obtained by the hinged mounting of a motor (1) on the framework for acting, by means of a screw-nut system (5) and of a handling flywheel (6) with sliding gauge, upon a pulley of varying diameter (7) transmitting the motion of the motor to a plurality of driving shafts (14, 20, 21, 22, 23), the shafts (22, 23) driving rotatably the rolls (96, 75) which call in a positive manner the bands passed between each one of these rolls, with associated rolls (97, 76) mounted with adjustable pressure against the rolls (96-75) and drive by gears in direct drive, whereby the shaft (23), by means of gears (77, 78, 79, 80, 81), is dricing itself the rolls (73, 74) which are vertically aligned and have the purpose to call in a positive manner the bands arriving from their paying off bobbin; the second variation being obtained by means of a variator (27) integral with the post (3) and connected by means of pulleys (12, 26) and of notched belt (25) to the shaft (10) which supports the pulley (9) for the connection with general motor (1), the output shaft of the variator (27) controlling, by means of pulleys (36, 37, 38) which support recessed cams and by means of rollers (42) with adjustable position, connected to the levers (43) and the small rods (44), the pivoting motion of iron plates (46, 47, 48) having the purpose to drive periodcally and in succession the bands (M) between a driving cylinder (70) supported by a shaft (20) and a folding roll (91) for the first fold, between the cylinder (70) and a folding roll (92) for the second fold, and between the roll 92 and a folding roll (93) for the third fold, these rolls and the cylinder (70) being urged under pressure two by two.

2. Machine as claimed in Claim 1, characterized in that the band (M) called positively by the pairs of rolls (73, 74) and 75, 76) is passed vertically across a chamber (82) which is closely adjacent beneath the rolls (75, 76) in order to prevent the band to be rolled up round said rollers, and which is connected to a close air circuit comprising a suction turbine (83) with an electric motor (84), which is sending the air into a caisson (85) with moistener (86), the moistened air being directed by at least one line or conduit (87) into the chamber (82) to guide the band (M), and then sucked in by means of a collecteur (88) with a hygrostat (90) connected to the turbine through a line or conduit (89).

3. Machine as claimed in Claim 1, characterized in that the cylinder (70) for driving the bands of material to be folded and out is provided with a plurality of grooves (70a) in which the contourd small blades (71) are housed while being supported by a bar (72) oscillating between the posts (3, 3a) of the machine, under the action of small rods and levers (98, 99) connected to the folding roll (92), in order to separate, by projections of the small blades, two bands in succession being in the process of unwinding at this level.

4. Machine as claimed in Claim 1, characterized in that the cutting organs (59, 60) consist of cylinders supported in a slanting manner on the post relative to the unwinding of the bands, which are actuated through the intermediary of a cone clutch (53) mounted on the shaft (20) of the cylinder (70) for the meshing of driving gears (57, 58, 54, 56), said clutch being controlled by a lever (51) subjected to the periodical pull of a boss (50a) of a pulley (50) connected to the general transmission, the disengagement of the clutch (53) and the quick braking thereof being effected by the combination of the cones on the one hand, and of cut ups (53b) of the gear (53a) on the other hand, which are indexed after each rotation within rollers (53c) integral with post (3a).

5. Machine as claimed in Claim 4, the two cutting cylinders (59-60) of which are mounted in a floating manner and receive each one along the whole length thereof a flexible cutting blade (62), characterized in that this helical blade engaged within a helical slot (59a, 60a) of the cylinders is held securely at the bottom of the slot by means of helical wedges of the same pitch (63) which are urged under pressure against the cutting blades by a plurality of chocks (64) housed within chamberings (59b, 60b), and secured by screws (65) extending throug nuts (66) which are made fast with the chocks in order to provide the raising of said chocks, one of the two cutting cylinders being provided internally with a torsion bar which is pre-stressed and adjustable at (67), and has the purpose to hold under pressure the two cutting blades during all the time of the cutting operation, the torsion shaft, in the waiting position of the cylinders, being wedged rearwardly on an internal stop, the contact of the cutting blades (62) being performed gradually by the escape of a roller (68) in dependence on one of the cylinders, relative to a cam (69) acting in dependence upon the other cylinder.

6. Machine as claimed in Claims 1, 2, 3 and 4 together, characterized by the foldings in succession and the continous cutting, according to which the band (M) arriving against the groved cylinder (70) is applied between this cylinder and the roll (91) by a folding iron sheet (46), the band, when the first fold is held between the cylinder (70) and the roll (91), being out off to the desired length by the cutting cylinders (59, 60) actuated by the clutch (53), prior to the escape of the rearward portion of the band from the roll (91), the folding iron plate (47) applying the band between the cylinder (70) and the roll (92) for the second fold, the small blades (71) separating two bands in succession, the band folded over two times in the thickness extending then on a reception plate (100) preventing the band to be rolled up between the rolls (92, 93), which plate (100) is collapsed by connection with the third folding iron plate (48) when the band is applied by said plate (100) for the fold, the folded band being passed by means of said plate between the rolls (92 and 93).

7. Machine as claimed in Claim 1, the band (M) of which, folded over three times in the thickness, being received on parallel conveyor belts (94) wound round a roll (92) and a lower roll (95) supported by the shaft (22), characterized in that the band is pressed or ironed by the passage thereof between the call rolls (96, 97) situated between the roll (92) and the roll (95), and in that the bands (M) are stacked automatically in the passage-ways of a magazine (105) adjacent to the machine through the intermediary of a device comprising a comb (104) supported by a pin (103) linked hingedly to the posts (3, 3a) and of a retaining plate (101) linked hingedly on rods (102) mounted for controlled rotation and sliding on the pin (103), so that the band will be clamped between the comb (104) and the plate (101) when said band is released from the rolls (96, 97), the machine being also characterized in that with the combplate assembly having been pivoted and placed at the inlet of the magazine, a second offset comb (106) linked hingedly by means of lever and cam (107) to a controlled shaft (108) and extending through end castellations (105a) of the magazine in order to separate the stack from the arriving band is collapsed to be moved upwardly behind the first comb (104), said second comb, during the upward motion thereof, lifting up the rods (102) and therefore the plate (101), permitting thereby the release of the arriving band.

8. Machine as claimed in Claim 7, comprising a counting device which is characterized in that said counting device includes a system with cam and electromagnet associated with a pre-selecting meter, for actuating the comb (104) when the latter is in the band gripping position in order to move it sligthly towards the roll (96), so that the com will grip the band (M) sooner, whereby said band will be released in the magazine while being offset upwardly, providing thus a visible boundary mark for the stacks to be packaged.

9. Machine as claimed in Claim 1, the folded bands (M) of which are directly put into sacks at the outlet of the machine by means of an automatic device for the continuous unwinding of two wrapping bands (P1, P2), with longitudinal and transverse weldings round the bands put into sacks, and for the transverse cutting off between two packages, the machine being characterized in that the paper bands (P1, P2) are paid off by the upper bobbin (B1) and the lower bobbin (B2) and brought between call rolls (109, 110) which are intermeshing, the lower roll (109) being driven rotatably by means of gear harnesses from a differential (111) connected on one side with the shaft (21) of the third fold, through the intermediary of a pulley and belt transmission, the upper roll (110) being preferably linked hingedly under pressure on the other roll.

10. Machine as claimed in Claim 1, the folded bands (M) of which are directly put into sacks at the outlet of the machine by means of an automatic device for the continuous unwinding of the wrapping bands (P1, P2), with longitudinal and transverse weldings round the bands put into sacks, and for the transverse cutting off between two packages, the machine being characterized in that the longitudinal weldings of the paper bands externally to the bands (M) are performed by pairs of knurled wheels (116-117) which are intermeshing and urged under pressure against one another, the lower knurled wheels (117) being driven rotatably from the differential (111) through the intermediary of a gear harness.

11. Machine as claimed in Claim 9, for putting into sacks a plurality of rows of folded bands, characterized in that the lower knurled wheels (117) are proided with a circular knife mounted in a floating manner and having a diameter which is slightly greater than the diameter of the knurled bearing faces, while the upper knurled wheels (116) have in alignment a smooth bearing face, in order to cut off the paper bands in the longitudinal direction between each row of folded bands.

12. Machine as claimed in Claims 1 and 9 together, characterized in that the transverse weldings of paper bands between each folded band are performed between two intermeshing knurled wheels (118, 119) comprised each one of a cylinder having preferably three active helical and equally spaced portions (118a-119a), the upper knurled wheel (118) being connected to a step by step control (120) with braking similar to the braking of the clutch, said upper knurled wheel being connected to the differential (111) and to the driving shaft (23) of the folding cams by means of any suitable transmission.

13. Machine as claimed in Claims 1 and 9 together, characterized in that the paper bands (P1, P2) closed by the four weldings are cut off between two lines (b) of transverse welding by means of a cutting device comprising an upper cylinder (129) provided with three equally spaced cutting blades (129a) disposed helically, and a non-driven smooth lower cylinder (130).

14. Machine as claimed in Claims 12 and 13 together, characterized in that the transverse welding knurled wheels (118, 119) and the transverse cutting cylinders (129_{;} 130) are connected to the step by step control through the intermediary of conical idling devices (121, 131) supported by a connecting shaft (132).

15. Machine as claimed in Claims 12 and 13 together, characterized in that the transverse welding knurled wheels (118, 119) and the transverse cutting cylinders (129, 130) are supported by bearing faces (133) which are slidable on parallel posts of the framework for adjusting the welding and the cutting to the desired sack lengths.

16. Machine as claimed in Claims 12 and 13 together, characterized in that the transverse welding knurled wheels (118, 119) and the transverse cutting cylinders (129, 130) are slanting transversely relative to the paper unwinding, in accordance with the same angle as the pitch of their helices, in order to carry out a straight welding and cutting.
